# DEMANDE DE BREVET EUROPEEN

(11) **EP 1 512 634 A1**
(43) Date de publication de la demande: **09.03.2005**
(21) Numéro de dépôt: 04300568.5
(22) Date de dépôt: 02.09.2004
(51) Int. Cl.: B65D 23/12

(54) **Procédé de fabrication d'un emballage à partir d'un film en matière plastique et étirable**

(30) Priorité: 05.09.2003 FR 0310627
(71) Demandeur: Autobar Flexible Packaging, 43600 Sainte Sigolène (FR)
(72) Inventeur: Metayer, Jean-Pierre, 16000, ANGOULEME (FR)
(74) Mandataire: Thivillier, Patrick

(57) **Abrégé**

Ce procédé est établi de la manière suivante :
- on réalise un manchon ;
- on réunit et on assemble, par au moins une ligne de soudure formée selon les génératrices dudit manchon, deux parois en regard du manchon pour former deux parties distinctes dont l'une fait office de manchon principal (1) apte à envelopper le volume d'au moins un produit d'un premier type, tandis que l'autre (2) est apte à recevoir un produit volumétrique d'un deuxième type ;
- on agence la partie (2) destinée à recevoir le produit du deuxième type en fonction de la nature dudit produit.

## Description

L'invention se rattache au secteur technique de l'emballage.

Il est connu, pour assurer l'emballage de produits divers, d'utiliser des films de matière plastique. Notamment, dans le domaine de l'emballage, il s'avère fréquent de conditionner plusieurs produits de nature différente et complémentaire dans leur utilisation, chaque produit constituant un corps volumétrique.
C'est par exemple le cas dans le domaine de la cosmétologie où l'on peut proposer à la vente deux bouteilles de déodorant associées à un flacon de crème.

Ces produits, de deux types différents, sont conditionnés ensemble, d'une manière unitaire. Pour réaliser ce type d'emballage, on utilise souvent un film en matière plastique thermorétractable. Cette solution ne peut toutefois être considérée comme totalement satisfaisante pour l'emballage et le conditionnement de certains produits, tels que les aérosols. En effet, on ne peut pas exclure des risques d'explosion de ces aérosols qui peuvent être exposés à la chaleur durant un arrêt du tapis transport à l'intérieur du tunnel de rétraction de la matière plastique.

Le brevet US 6.129.959 divulgue un emballage réalisé en matière plastique destiné à enserrer la section d'un corps volumétrique sous forme d'une bouteille ou d'un flacon. Une partie de l'emballage est agencée pour recevoir un coupon détachable. Cette partie détachable n'est pas apte à recevoir un autre produit constituant un corps volumétrique.

L'invention s'est fixée pour but de remédier à ces inconvénients, de manière simple, sûre, efficace et rationnelle.

Le problème que se propose de résoudre l'invention est de pouvoir conditionner, au moyen d'une matière plastique, plusieurs produits volumétriques de type et/ou de nature différente en réalisant un groupage de ces produits, sans être obligé de soumettre la matière plastique à une source de chaleur, comme c'est le cas avec une matière plastique thermorétractable.

Selon une caractéristique à la base de l'invention, on utilise des manchons réalisés en polyéthylène présentant une certaine élasticité pour être appliqués notamment contre les parois externes des corps volumétriques des différents produits considérés.

C'est ainsi qu'il a été conçu et mis au point un procédé de fabrication d'un emballage à partir d'un film en matière plastique étirable, selon lequel :
- on réalise un manchon ;
- on réunit et on assemble, par au moins une ligne de soudure formée selon les génératrices dudit manchon, deux parois en regard du manchon pour former deux parties distinctes dont l'une fait office de manchon principal apte à envelopper le volume d'au moins un produit d'un premier type, tandis que l'autre est apte à recevoir un produit volumétrique d'un deuxième type ;
- on agence la partie destinée à recevoir le produit du deuxième type en fonction de la nature dudit produit.

A partir de cette conception de base, un problème que se propose de résoudre l'invention est de réaliser un emballage permettant l'association, par exemple, de deux corps volumétriques de périmètre et de hauteur différents.

Pour résoudre un tel problème, on découpe transversalement la partie destinée à recevoir le produit volumétrique du deuxième type pour former un manchon de hauteur inférieure à celui du manchon principal de l'autre partie. On réalise la ou les lignes de soudure de manière à former deux manchons de diamètres différents.

Toujours à partir de cette conception de base, un autre problème que se propose de résoudre l'invention est de réaliser un emballage permettant d'assurer l'association d'au moins un produit dont la forme permet de recevoir le manchon principal, avec un objet de forme quelconque.

Pour résoudre un tel problème,
- on découpe, selon ses génératrices, la partie destinée à recevoir le produit volumétrique du deuxième type pour créer une ouverture ;
- on assemble chacune des extrémités latérales de ladite partie pour former un étui ou enveloppe..

Pour résoudre le problème posé d'assurer la liaison entre le manchon principal et l'autre partie apte à recevoir au moins un produit du deuxième type :
- on réalise la découpe, de manière à former une patte rabattable
- on équipe la patte rabattable d'un support à adhésif permanent.

Comme indiqué, le manchon principal et la partie associée, sont réalisés à partir d'un film de polyéthylène étirable. Avantageusement, le film polyéthylène est du type à déchirure facile.

L'invention est exposée ci-après plus en détail à l'aide des figures des dessins annexés dans lesquels :
- les figures 1, 2 et 3 sont des vues à caractère schématique montrant les principales phases du procédé de fabrication selon l'invention, à partir d'un manchon en matière plastique étirable ;
- la figure 4 montre le procédé pour la réalisation d'un manchon principal et d'un manchon secondaire ;
- les figures 5 et 6 montrent le procédé pour la réalisation d'un manchon principal et d'une partie constituant un sachet ou étui apte à recevoir un corps volumétrique d'un autre type
- la figure 7 est une vue à caractère schématique d'une première forme de réalisation de l'emballage pour le conditionnement de deux produits de même nature, en association avec un produit de même forme générale, mais de dimensions différentes, selon le procédé des figures 1, 2, 3 et 4 ;
- la figure 8 est une vue en perspective à caractère schématique d'une autre forme de réalisation de l'emballage selon la figure 7, par exemple de deux produits de même nature et de même forme géométrique, en association avec un autre produit de nature différente et de forme quelconque ;
- la figure 9 est une vue en perspective montrant un exemple de d'emballage dont le manchon principal est associé à une partie faisant office d'étui pour recevoir un produit de nature différente ;
- la figure 10 est une vue en perspective d'un exemple de conditionnement de plusieurs produits selon la forme de réalisation de la figure 9, l'emballage étant représenté avant conditionnement définitif ;
- la figure 11 est une vue correspondant à la figure 10 après conditionnement définitif du produit considéré.

Selon l'invention et comme le montre la figure 1, on réalise à partir d'un film en matière plastique étirable notamment en polyéthylène et cela par tout moyen connu et approprié, un manchon (M).
A partir de ce manchon (M), on réunit et on assemble, par au moins une ligne de soudure (S) parallèle aux génératrices dudit manchon, en étant convenablement indexée (figure 2), deux parois en regard du manchon pour former deux parties distinctes (1) et (2) (figure 3).
Comme il sera indiqué dans la suite de la description, quelle que soit la forme de réalisation, la partie (1) fait office de manchon principal apte à envelopper le volume d'au moins un produit d'un premier type (P1), tandis que l'autre partie (2) est apte à recevoir un produit volumétrique d'un deuxième type (P2).
A la figure 4, la partie (2) est découpée transversalement pour former un autre manchon (3) de hauteur inférieure à celui du manchon principal. Les lignes de soudure (S) sont positionnées et indexées de manière à former deux manchons (1) et (3) de diamètres différents.
Par exemple, le manchon (1) est conformé dimensionnellement pour permettre l'emballage de deux produits (P1) et (P2) sous forme, par exemple, de corps volumétriques de section cylindrique. Le manchon est appliqué manuellement ou automatiquement, de manière à épouser intimement les parois externes des corps volumétriques considérés qui sont maintenus par les forces élastiques du film étirable utilisé.

Par exemple, le manchon (3) présente une hauteur et un diamètre inférieurs à ceux du manchon principal (1).
La liaison entre les manchons (1) et (3) s'effectue par une soudure, notamment thermique, au niveau de la jonction desdits manchons, ce qui permet, par exemple, de les décorer, sans interruption de graphisme.

Ce type d'emballage permet, par exemple, de conditionner des aérosols (P1) et (P2) contenant un produit quelconque avec, par exemple, un tube de crème (P3). Selon cette forme de réalisation du dispositif d'emballage, les produits (P1) et (P2), d'une part, et le produit (P3), d'autre part, délimitent des corps volumétriques de même nature (cylindrique dans l'exemple illustré) et de dimensions différentes.

Dans une autre forme de réalisation (figures 5 et 6), la partie (2) est découpée en (3a) pour constituer, d'une manière correspondante, une ouverture. On assemble ensuite chacune des extrémités latérales de la partie (2) pour former un étui ou sachet (4). A noter que la découpe (3a) peut être formée de manière à délimiter une patte rabattable (4d).

L'étui ou sachet (4) permet donc l'introduction d'un produit de forme quelconque (P6), et de nature différente de celle des produits conditionnés au moyen du manchon principal (1).

Comme indiqué, des lignes de soudure horizontale (4a) et (4b), disposées parallèlement, ferment le sachet (4) en délimitant une ouverture verticale (4c) pour l'introduction du produit (P6). La patte (4d), après avoir rabattu l'ensemble du sachet (4) contre le manchon principal (1), est appliquée contre ledit manchon (1). La fermeture est réalisée soit par une soudure thermique, soit par une étiquette adhésive permanente (5).

Par exemple, comme le montrent les figures des dessins, cette étiquette (5) peut être constituée par un bon de réduction, une preuve d'achat ou autre type d'étiquette publicitaire similaire. Il est par exemple possible de regrouper deux produits identiques ou similaires (P4) et (P5), par exemple deux aérosols de mousse à raser, avec un produit (P6) de nature différente et de forme quelconque, par exemple un rasoir.

Il peut également être important d'utiliser des polyéthylènes spéciaux destinés à être déchirés facilement, par exemple au moyen de deux fentes parallèles et perpendiculaires à la coupe du manchon, pour amorcer l'ouverture, ce qui permet de libérer individuellement chaque produit, sans avoir à recourir à une bande adhésive.

Les avantages ressortent bien de la description, en particulier on souligne et on rappelle :
- l'utilisation d'un manchon polyéthylène étirable supprime la nécessité d'une source de chaleur pour être appliqué sur les produits à conditionner ;
- la possibilité de conditionner au moins un produit de forme géométrique déterminée avec au moins un autre produit volumétrique, de même forme géométrique et de dimensions différentes, ou de forme et de nature totalement différentes ;
- la facilité d'ouverture de l'emballage par la sélection du polyéthylène étirable.

## Revendications

1. Procédé de fabrication d'un emballage à partir d'un film en matière plastique étirable, selon lequel :
- on réalise un manchon ;
- on réunit et on assemble, par au moins une ligne de soudure formée selon les génératrices dudit manchon, deux parois en regard du manchon pour former deux parties distinctes dont l'une fait office de manchon principal (1) apte à envelopper le volume d'au moins un produit d'un premier type, tandis que l'autre (2) est apte à recevoir un produit volumétrique d'un deuxième type ;
- on agence la partie (2) destinée à recevoir le produit du deuxième type en fonction de la nature dudit produit.

2. Procédé selon la revendication 1, **caractérisé en ce qu'**on découpe transversalement la partie (2) destinée à recevoir le produit volumétrique du deuxième type pour former un manchon de hauteur inférieure à celui du manchon principal de l'autre partie.

3. Procédé selon la revendication 2, **caractérisé en ce qu'**on réalise la ou les lignes de soudure de manière à former deux manchons de diamètres différents.

4. Procédé selon la revendication 1, **caractérisé en ce que** :
- on découpe, selon ses génératrices, la partie (2) destinée à recevoir le produit volumétrique du deuxième type pour créer une ouverture ;
- on assemble chacune des extrémités latérales de ladite partie pour former un étui ou sachet.

5. Procédé selon la revendication 4, **caractérisé en ce qu'**on réalise la découpe, de manière à former une patte rabattable.

6. Procédé selon la revendication 5, **caractérisé en ce qu'**on équipe la patte rabattable d'un support à adhésif permanent.

7. Procédé selon la revendication 6, **caractérisé en ce que** le support adhésif permanent est une étiquette.

8. Procédé selon la revendication 1, **caractérisé en ce que** le film en matière plastique étirable est en polyéthylène.

9. Emballage obtenu selon l'une quelconque des revendications 1, 2 et 3, **caractérisé en ce qu'**il comprend un manchon principal apte à envelopper le volume d'au moins un produit d'un premier type, ledit manchon étant rendu solidaire d'un autre manchon apte à envelopper le volume d'au moins un produit d'un deuxième type.

10. Emballage obtenu selon l'une quelconque des revendications 1, 4, 5 et 6, **caractérisé en ce qu'**il comprend un manchon principal apte à envelopper le volume d'au moins un produit d'un premier type ledit manchon étant rendu solidaire d'une partie conformée pour faire office d'étui ou d'enveloppe apte à recevoir le produit volumétrique du deuxième type.
